# EUROPÄISCHE PATENTSCHRIFT

(11) **EP 0 846 215 B1**
(45) Veröffentlichungstag und Bekanntmachung des Hinweises auf die Patenterteilung: **12.01.2000**
(21) Anmeldenummer: 96941570.2
(22) Anmeldetag: 23.08.1996
(51) Int. Cl.: E06B 1/08, E06B 3/10

(54) **RAHMENBAUTEIL AUS GEFALTETEN BRETTELEMENTEN**
FRAME COMPONENT OF FOLDED BOARD ELEMENTS
PARTIE CONSTITUTIVE DE BATI COMPOSEE D'ELEMENTS DE PLAQUES PLIES

(30) Priorität: 25.08.1995 DE 19531531
(43) Veröffentlichungstag der Anmeldung: 10.06.1998
(73) Patentinhaber: All Window Profile Systems GmbH, 98617 Sülzfeld (DE)
(72) Erfinder: Rothmeier, Norbert, 91183 Abenberg (DE)
(74) Vertreter: Hafner, Dieter, Dr.rer.nat., Dipl.-Phys.
(86) Internationale Anmeldenummer: DE9601568
(87) Internationale Veröffentlichungsnummer: WO9708415

(56) Entgegenhaltungen:
- DE-A- 4 405 732
- FR-A- 2 367 899
- PATENT ABSTRACTS OF JAPAN vol. 001, no. 040 (M-016), 21.April 1977 & JP 51 148953 A (TSUJIMOTO KENSETSU KK), 21.Dezember 1976,
- PATENT ABSTRACTS OF JAPAN vol. 014, no. 536 (M-1052), 27.November 1990 & JP 02 225783 A (MATSUSHITA ELECTRIC WORKS LTD), 7.September 1990,
- PATENT ABSTRACTS OF JAPAN vol. 001, no. 024 (M-012), 26.März 1977 & JP 51 139152 A (TSUJIMOTO KENSETSU KK), 1.Dezember 1976,

## Beschreibung

Die Erfindung betrifft ein Rahmenbauteil für Fenster, Türen, Fassadenkonstruktionen mit den sonstigen Merkmalen des Oberbegriffs des Patentanspruchs 1.

Als Stand der Technik sind Rahmenbauteile, insbesondere Fenster, unter Verwendung von gefalteten Bretterelementen bekannt, bei welchen zur Anbringung der Beschlagteile Ausfräsungen zur Schaffung von Ausnehmungen angebracht werden. Hierdurch wird in der Regel die dem Schutz der Brettelemente, aus denen das Rahmenteil aufgebaut ist, dienende Schutzschicht verletzt und durchbrochen, so daß zur Wiederherstellung der Isolier- und Schutzfunktion nach dem Ausfräsen aufwendige Nachbehandlungsmaßnahmen durchgeführt werden müssen.

Aus der DE-A-44 05 732 A1 sind zwei durch Faltung hergestellte Winkelelemente zur Bildung eines Fensterprofils bekannt, die so miteinander verbunden werden, daß eine Stufe gebildet wird. Für eine stabile Befestigung von Beschlagteilen sind aber auch bei dieser Vorrichtung Ausnehmungen und somit Ausfräsungen notwendig. Die Folge ist wiederum eine Verletzung der äußeren Schutzschicht.

Der Erfindung liegt nun die Aufgabe zugrunde, ein gattungsgemäßes Rahmenbauteil anzubieten, bei welchem zur Anbringung von Beschlagteilen auf Ausfräsungen verzichtet werden kann.

Die Aufgabe wird durch den kennzeichnenden Teil des Patentanspruches 1 gelöst. Vorteilhafte Ausführungsformen der Erfindung werden durch die Unteransprüche realisiert.

Durch die erfindungsgemäß vorgeschlagene Verbindung einzelner durch Faltung hergestellter Winkelelemente können die gewünschten Zwischenräume zur Aufnahme von Beschlagteilen ohne Schwierigkeit bereitgestellt werden. Der somit entfallene Bearbeitungsschritt der Fräsbearbeitung führt zu einem mit geringen Fertigungs- und Materialkosten hergestellten Rahmenbauteil, welches zudem noch eine intakte Schutzschicht aufweist und damit in geringem Maße witterungs- oder korrosionsanfällig ist.

Durch das modulare Zusammenstecken verschiedener passend geformter Winkelelemente lassen sich an den jeweils benötigten Orten die gewünschten Zwischenräume erzeugen. Ggf. werden die Winkelelemente noch mit zusätzlichen Einzelelementen verbaut. Auf eine spanabhebende Nachbearbeitung zur Herstellung von Zwischenräumen für die Beschlagteile kann jedoch in jedem Fall verzichtet werden.

Vorteilhafterweise besteht das Rahmenbauteil aus zwei Teilelementen, welche jeweils von Winkelelementen (sowie ggf. Einzelelementen) aufgebaut werden.

Beispielsweise könnte es sich in diesem Zusammenhang um einen feststehenden Fensterstock sowie einen zu öffnenden und zu schließenden Fensterrahmen mit aufgenommener Glasscheibe handeln.

Vorteilhafterweise wird nun eines der beiden Teilelemente, beispielsweise der Fensterstock, durchgängig aus einem einzigen Winkelelement aufgebaut. Ausgehend von einem Platten- oder Bretteil werden an den passenden Stellen Zwischenräume eingebracht, wodurch ermöglicht wird, daß die einzelnen aneinandergrenzenden Brett- bzw. Plattenabschnitte (im allgemeinen rechtwinklig) aneinandergefaltet werden können. Hierdurch die gewünschten Winkelelemente entstehen.

Die als Ausgangsmaterial verwendete Platte ist einseitig oder zur Erzielung einer besonderen Schutzwirkung beidseitig mit einer Schutzschicht (z.B. Aluminiumfolie, Imprägnierschicht oder Lackschicht) versehen. Diese Schicht wird natürlich bei Einbringung der Aussparungen in die Platte partiell entfernt. Nach Zusammenfalten der nebeneinanderliegenden Plattenabschnitte besitzt das entstehende Winkelelement allerdings eine alle Außenseiten umgebende Schutzschicht und ist somit optimal vor schädlichen Einflüssen wie Witterung oder Korrosion geschützt. Falls bei der Faltung der einzelnen Abschnitte der Endbereich des Winkelelementes auf einen Seitenbereich des Winkelelementes auftritt, kann zum einen eine stumpfe Klebeverbindung erzeugt werden oder es kann durch Hineinragen des Endbereichs des Winkelelementes in den Seitenbereich des anderen Endes des Winkelelementes eine besonders verschiebefeste und stabile Winkelelementkonstruktion erzielt werden. Vorteilhafterweise wird das zweite, zum ersten korrespondierende Teilelement - beispielsweise also der zum Fensterstock korrespondierende Fensterrahmen - aus zwei Winkelelementen und zwei Einzelelementen aufgebaut. Durch modulare Kombination der geschilderten Elemente lassen sich an den gewünschten Stellen Zwischenräume erzeugen, in welchen die Beschlagteile ohne zusätzliche Fräsvorgänge eingepaßt und befestigt werden können.

Durch die Kombination mehrerer Winkelelemente und Einzelelemente bzw. durch die Herstellung eines vollständig geschlossenen Winkelelementes entstehen in den einzelnen Teilelementen des Rahmenbauteils Innenräume. Nachdem eine direkte Belüftung der beispielsweise vom Fensterrahmen aufgenommenen Glasscheibe vermieden werden soll, ermöglicht das erfindungsgemäße Rahmenbauteil durch Anbringung von Belüftungsröhrchen eine indirekte Belüftungsverbindung von der Außenwelt über den lnnenbereich eines Teilelementes in den Randbereich der aufgenommenen Glasscheibe.

Die einzelnen Winkelelemente bzw. Einzelelemente werden durch die einzelnen Belüftungsröhrchen durchbrochen, wodurch natürlich auch die Schutzbeschichtung partiell abgetragen wird. Zur abgedichteten Aufnahme der Belüftungsröhrchen empfiehlt sich die Verwendung von Belüftungsröhrchen mit verbreitertem Kopfbereich, um die Verletzung der Oberflächenschicht durch Einbringung der Röhrchen weitgehend aufzuheben.

Die Erfindung ist in den Zeichnungsfiguren anhand von Ausführungsbeispielen näher erläutert. Es zeigen:
- Fig. 1: ein mit Aussparungen versehenes Plattenelement mit beidseitiger Folienbeschichtung zur Herstellung eines Winkelelementes nach Fig. 2,
- Fig. 2: ein Schnitt durch ein als Fensterstock bzw. Fensterrahmen ausgeführtes erfindungsgemässes Rahmenbauteil,
- Fig. 3: eine zweite Ausführungsform des Rahmenbauteils nach Fig. 2 sowie Fig. 4 eine dritte Ausführungsform des Rahmenbauteils nach Fig. 2.

Figur 1 zeigt das in die Ebene ausgebreitete zweite Winkelelement 7 nach Fig. 2 mit den ersten bis fünften Abschnitten 7a-d sowie den ersten und zweiten Vertiefungen 11a und 11b. Außerdem ist die beidseitige Beschichtung des Winkelelementes 7 mit einer Schutzschicht 10 abgebildet.

Nun wird auf Fig. 2 Bezug genommen. Hier wird das als Fensterstock ausgebildete Teilelement 1 vollständig durch das erste Winkelelement 6 gebildet, welches aus den zusammengefalteten ersten bis fünften Abschnitten 6a-e besteht. Das Winkelelement 6 ist sowohl an seinen Außenseiten, als auch im Innenbereich 15 vollabdeckend mit einer Schutzschicht 10 versehen (nicht eingezeichnet). Zur stabilen Abstützung des fünften Abschnitts 6e ist dieser in einer vierten Vertiefung 11d des zweiten Abschnitts 6b aufgenommen. An den vierten und fünften Abschnitten 6d und 6e sind das Beschlagteil 4 oder Teile desselben befestigt. Das mit dem Teilelement 1 korrespondierende Teilelement 2, das als Fensterrahmen ausgeführt ist, ist zum einen aus den Winkelelementen 7 und 8 sowie den ersten und zweiten Einzelelementen 9 und 9' aufgebaut. Das Winkelelement 7 weist die aneinandergefalteten und wie üblich vollständig von einer Schutzschicht (wiederum nicht abgebildet) überzogenen ersten bis vierten Abschnitte 7a-d auf In analoger Weise besitzt das Winkelelement erste bis dritte Abschnitte 8a-c. Außerdem ist der Fenstergriff 17 abgebildet.

Durch den parallelen Verlauf des Einzelelementes 9 und des dritten Abschnitts 8c entsteht eine stabile Konstruktion des Fensterrahmens 2, welche noch durch die Einführung des dritten Abschnitts 8c in die erste Vertiefung 11a bzw. die Einführung des Einzelelementes 9 in die zweiten und dritten Vertiefungen 11b und 11c verstärkt wird.

Zwischen dem Abschnitt 7a und dem Einzelelement 9' ist die Glasscheibe 3 aufgenommen.

Aufgrund der in Fig. 2 abgebildeten Anordnung der Winkelelemente 7 und 8 und des Einzelelementes 9 tritt zwischen dem Abschnitt 7d und dem Abschnitt 8b ein Zwischenraum 12 auf, in welchen das mit dem Einzelelement 9 verbundene Beschlagteil 4 genau eingepaßt ist.

Es ist, wie beschrieben, nicht mehr notwendig, die Orte zur Anbringung der Beschlagteile 4 beispielsweise durch Ausfräsen herzustellen.

Fig. 3 zeigt eine gegenüber Fig. 2 geänderte Ausführungsform des Teilelementes 2 (ohne abgebildeten Griff 17). Hierbei ist das Winkelelement 7 mit einem zusätzlichen fünften Abschnitt 7e versehen, welcher rechtwinklig - und beispielsweise noch durch die nicht abgebildete Schutzschicht 10 (beispielsweise eine Folienbeschichtung) oder eine ebenfalls nicht abgebildete Hilfsverbindung - mit dem Abschnitt 7d in Verbindung steht. Zur Stabilisierung der Gesamtkonstruktion ist das im Vergleich zum Einzelelement 9 nach Fig. 2 verkürzte dritte Einzelelement 9" zwischen Abschnitt 7e und Abschnitt 7b eingefügt.

Die Ausführungsform nach Fig. 3 besitzt also hinsichtlich der Ausbildung des Fensterrahmens einen besonders hohen Anteil an zueinander gefalteten Abschnitten der Winkelelemente 7 bzw. 8.

Fig. 4 zeigt (ohne abgebildeten Griff 17 und ohne abgebildetes Beschlagteil 4) zur Belüftung der Glasscheibe 3 eingebrachte erste und zweite Belüftungsröhrchen 13 bzw. 13'. Wie durch die Pfeile 16 angedeutet wurde, ist somit ein Luftaustausch zwischen der Glasscheibe 3 und der Umgebungsluft über die Innenbereiche 15' und 15" möglich.

Zur Einbringung der Belüftungsröhrchen 13 bzw. 13' müssen die verwendeten Bauteile - im vorliegenden Fall also das Einzelelement 9 und der Abschnitt 8c - durchbrochen werden, wodurch natürlich zunächst die Schutzbeschichtung (die wiederum nicht abgebildet ist) eine Schädigung erfährt. Um dennoch im Endzustand eine vollständig geschlossene und geschützte Rahmenbauteilkonstruktion zu erhalten, empfiehlt es sich, Belüftungsröhrchen 13 bzw. 13' mit verbreiterten Kopfbereichen 14 zur Abdeckung der Bohrungen der Belüftungsröhrchen 13, 13' einzusetzen.

## Patentansprüche

1. Rahmenbauteil, insbesondere aus Holz, recycletem Brettmaterial oder dgl., für Fenster, Türen, Fassadenkonstruktionen und dgl., unter Verwendung von gefalteten, mindestens einseitig mit einer Schutzschicht versehenen Brettelementen,
**dadurch gekennzeichnet**,
daß mehrere durch Faltung hergestellte Winkelelemente (6, 7, 8) vorgesehen sind und diese miteinander derartig im Verbund stehen, daß mindestens ein Zwischenraum (12) zur Aufnahme von Beschlagteilen (4) gebildet wird.

2. Rahmenbauteil nach Anspruch 1,
**dadurch gekennzeichnet**,
daß mindestens ein Einzelelement (9) vorgesehen ist, welches mit den Winkelelementen (6, 7, 8) im Verbund steht.

3. Rahmenbauteil nach einem der vorhergehenden Ansprüche,
**dadurch gekennzeichnet**,
daß das Rahmenbauteil aus einem ersten Teilelement (1), insbesondere einem Fensterstock und einem zweiten Teilelement (2), insbesondere einem Fensterrahmen, besteht.

4. Rahmenbauteil nach Anspruch 3,
**dadurch gekennzeichnet,**
daß das erste Teilelement (1) aus einem ersten Winkelelement (6) mit gefalteten ersten bis fünften Abschnitten (6a-e) besteht, wobei die Abschnitte (6a-e) im wesentlichen rechtwinklig miteinander verbunden sind.

5. Rahmenbauteil nach Anspruch 4,
**dadurch gekennzeichnet**,
daß der fünfte Abschnitt (6e) in eine Vertiefung (11d) des zweiten Abschnitts (6b) hineinreicht.

6. Rahmenbauteil nach einem der Anspruche 3 - 5,
**dadurch gekennzeichnet,**
daß das zweite Teilelement (2) ein zweites Winkelelement (7), ein drittes Winkelelement (8) sowie Einzelelemente (9, 9') aufweist, wobei die zweiten und dritten Winkelelemente (7 und 8) jeweils L-förmig gefaltet sind und die beiden Schenkel des Winkelelementes (7) aus gefalteten ersten und zweiten Abschnitten (7a, 7b) bzw. dritten und vierten Abschnitten (7c, 7d) bestehen und die beiden Schenkel des dritten Winkelelementes (8) aus gefalteten ersten und zweiten Abschnitten (8a, 8b) bzw. einem dritten Abschnitt (8c) bestehen, wobei die beiden Winkelelemente (7 und 8) über einen Schenkel des dritten Winkelelementes (8) sowie ein parallel zu diesem Schenkel angebrachtes erstes Einzelelement (9) in Verbindung stehen.

7. Rahmenbauteil nach Anspruch 6,
**dadurch gekennzeichnet,**
daß der dritte Abschnitt (8c) des dritten Winkelelementes (8) in eine erste Vertiefung (11a) des zweiten Abschnitts (7b) des zweiten Winkelelements (7) hineinführt und das erste Einzelelement (9) in zweite und dritte Vertiefungen (11b bzw. 11c) des zweiten Winkelelements (7) bzw. dritten Winkelelementes (8) ausgenommen ist.

8. Rahmenbauteil nach Anspruch 6 oder 7,
**dadurch gekennzeichnet**,
daß ein zweites Einzelelement (9') an der Außenseite des dritten Abschnitts (8c) des dritten Winkelelements angebracht ist und im Falle der Ausbildung des zweiten Teilelementes (2) als Fensterrahmen die Glasscheibe (3) zwischen zweiten Einzelelement (9') und dem ersten Abschnitt (7a) des zweiten Winkelelementes (7) aufgenommen ist.

9. Rahmenbauteil nach einem der Ansprüche 6 - 8,
**dadurch gekennzeichnet**,
daß zwischen den Abschnitten des zweiten Winkelelements und dem Seitenbereich des zweiten Abschnitts (8b) des dritten Winkelelements ein Zwischenraum (12) angeordnet ist.

10. Rahmenbauteil nach Anspruch 9,
**dadurch gekennzeichnet**,
daß im Bereich des Zwischenraums (12) ein Beschlagteil (4) angebracht ist.

11. Rahmenbauteil nach Anspruch 9 oder 10,
**dadurch gekennzeichnet,**
daß das Beschlagteil (4) am ersten Einzelelement (9) befestigt ist.

12. Rahmenbauteil nach einem der vorhergehenden Ansprüche,
**dadurch gekennzeichnet,**
daß das zweite Winkelelement (7) aus ersten bis fünften Abschnitten (7a-7e) ausgebildet ist und der Endbereich des fünften Abschnitts (7e) in die dritte Vertiefung (11c) des zweiten Abschnitts (8b) des dritten Winkelelements (8) hineinragt.

13. Rahmenbauteil nach Anspruch 12,
**dadurch gekennzeichnet,**
daß zwischen fünften Abschnitt (7e) und der zweiten Vertiefung (11b) des zweiten Aschnitts (7b) des zweiten Winkelelements (7) ein drittes Einzelelement (9") eingefügt ist.

14. Rahmenbauteil nach Anspruch 13,
**dadurch gekennzeichnet,**
daß Beschlagteile (4) in von den ersten, zweiten und dritten Winkelelementen (6,7,8) sowie Einzelelementen (9,9',9") gebildeten Zwischenräumen (12) angebracht sind.

15. Rahmenbauteil nach Anspruch 13 oder 14,
**dadurch gekennzeichnet,**
daß die Winkelelemente (6, 7, 8) sowie die Einzelelemente (9, 9', 9") beidseitig mit einer Schutzschicht versehen sind.

16. Rahmenbauteil nach einem der Ansprüche 3 - 15,
**dadurch gekennzeichnet,**
daß das erste Teilelement (1) und/oder das zweite Teilelement (2) Innenbereiche (15) aufweisen.

17. Rahmenbauteil nach einem der Ansprüche 3 - 15,
**dadurch gekennzeichnet,**
daß im zweiten Teilelement (2), welches insbesondere als Fensterrahmen ausgebildet ist, erste und zweite Belüftungsröhrchen (13, 13') zur Belüftung der Glasscheibe (3) angebracht sind.

18. Rahmenbauteil nach Anspruch 17,
**dadurch gekennzeichnet**,
daß die Belüftungsröhrchen (13, 13') im Endbereich verbreiterte Kopfbereiche (14) aufweisen.

## Claims

1. Frame component, in particular made of wood, recycled board material or the like for windows, doors, facade designs and the like by using folded board elements that are covered by a protection layer at least on one side,
**characterised in that**
several angular elements (6, 7, 8) created by folding are provided, which are connected to each other such that at least one recess (12) or step is created for receiving the armatures (4).

2. Frame component according to claim 1,
**characterised in that**
at least one individual element (9) is provided, which is connected to angular elements (6, 7, 8).

3. Frame component according to one of the preceding claims,
**characterised in that**
the frame component comprises a first partial element (1), in particular a window case and a second partial element (2), in particular a window frame.

4. Frame component according to claim 3,
**characterised in that**
the first partial element (1) comprises a first angular element (6) having folded first to fifth sections (6a-e), whereas sections (6a-e) are substantially connected to each other at a right angle.

5. Frame component according to claim 4,
**characterised in that**
the fifth section (6e) projects into recess (11d) of the second section (6b).

6. Frame component according to one of the claims 3 to 5,
**characterised in that**
the second partial element (2) comprises a second angular element (7), a third angular element (8) as well as individual elements (9, 9'), whereas the second and third angular elements (7 and 8) are folded in a L-shape and both legs of angular element (7) consist of folded first and second sections (7a, 7b) or (7c, 7d) and both legs of the third angular element (8) consist of folded first and second sections (8a, 8b) or a third section (8c), whereas the two angular elements (7 and 8) are connected via a leg of the third angular element (8) as well as a first individual element (9), which is mounted in parallel to said leg.

7. Frame component according to claim 6,
**characterised in that**
the third section (8c) of the third angular element (8) projects into a recess (11a) of the second section (7b) of the second angular element (7) and the first individual element (9) is inserted into second and third recesses (11b or 11c) of the second angular element (7) or the third angular element (8).

8. Frame component according to claim 6 or 7,
**characterised in that**
a second individual element (9') is fixed to the outside of the third section (8c) of the third angular element and in the case of the second partial element (2) being a window frame, window pane (3) is contained between the second individual element (9') and the first section (7a) of the second angular element (7).

9. Frame component according to one of the claims 6 - 8,
**characterised in that**
a recess (12) is located between the sections of the second angular element and the side area of the second section (8b) of the third angular element.

10. Frame component according to claim 9,
**characterised in that**
the area of recess (12) contains an armature (4).

11. Frame component according to claim 9 or 10,
**characterised in that**
the armature (4) is fixed to the first individual element (9).

12. Frame component according to one of the preceding claims,
**characterised in that**
the second angular element (7) comprises first to fifth sections (7a-7e) and the end area of the fifth section (7e) projects into the third recess (11c) of the second section (8b) of the third angular element (8).

13. Frame component according to claim 12,
**characterised in that**
a third individual element (9") is inserted between the fifth section (7e) and the second recess (11b) of the second section (7b) of the second angular element (7).

14. Frame component according to claim 13,
**characterised in that**
armatures (4) are mounted in recesses (12) formed by first, second and third angular elements (6, 7, 8) as well as individual elements (9, 9', 9").

15. Frame component according to claim 13 or 14,
**characterised in that**
the angular elements (6, 7, 8) as well as the individual elements (9, 9', 9") have a protection layer on both sides.

16. Frame component according to one of the claims 3 - 15,
**characterised in that**
the first partial element (1) and/or the second partial element (2) have internal areas (15).

17. Frame component according to one of the claims 3 - 15,
**characterised in that**
small first and second airing tubes (13, 13') for airing window pane (3) are mounted in the second partial element (2), which in particular is formed as a window frame.

18. Frame component according to claim 17,
**characterised in that**
the small airing tubes (13, 13') have broader head areas (14) in the end area.

## Revendications

1. Composant de cadre, particulièrement en bois, matériau de planche recyclée ou autres matériaux semblables pour des fenêtres, des portes, des constructions de façades et autres constructions semblables utilisant des éléments des planches pliés qui sont recouverts d'une couche protectrice d'un côté au minimum,
**caractérisé par le fait que**
plusieurs éléments d'angle (6, 7, 8) créés par pliage sont prévus et que ceux-ci sont interconnectés de manière que soit formé au moins un espace intermédiaire (12) pour recevoir les armatures (4).

2. Composant de cadre selon la revendication 1,
**caractérisé par le fait qu'**
au moins un élément individuel (9) est prévu pour être connecté avec les éléments d'angle (6, 7, 8).

3. Composant de cadre selon une des revendications mentionnées ci-dessus,
**caractérisé par le fait que**
le composant de cadre se compose d'un premier élément partiel (1), particulièrement un encadrement de fenêtre et un deuxième élément partiel (2), particulièrement un châssis.

4. Composant de cadre selon la revendication 3,
**caractérisé par le fait que**
le premier élément partiel (1) se compose d'un premier élément d'angle (6) ayant les premières jusqu'aux cinquièmes sections pliées (6a-e), les sections (6a-e) étant essentiellement interconnectées en un assemblage rectangulaire.

5. Composant de cadre selon la revendication 4,
**caractérisé par le fait que**
la cinquième section (6e) se prolonge dans un approfondissement (11d) de la deuxième section (6b).

6. Composant de cadre selon une des revendications 3 - 5,
**caractérisé par le fait que**
le deuxième élément partiel (2) comprend un deuxième élément d'angle (7), un troisième élément d'angle (8) ainsi que des éléments individuels (9, 9'), les deuxièmes et troisièmes éléments d'angle (7 et 8) étant pliés en forme d'un L et les deux côtés de l'élément d'angle (7) se composent des premières et deuxièmes sections pliées (7a, 7b) respectivement des troisièmes et quatrièmes sections (7c, 7d) et les deux côtés du troisième élément d'angle (8) se composent des premières et deuxièmes sections pliées (8a, 8b) respectivement d'une troisième section (8c), les deux éléments d'angle (7 et 8) étant connectés par l'intermédiaire d'un côté du troisième élément d'angle (8) ainsi qu'un premier élément individuel (9) qui est installé parallèlement à ce côté.

7. Composant de cadre selon la revendication 6,
**caractérisé par le fait que**
la troisième section (8c) du troisième élément d'angle (8) se prolonge dans un premier approfondissement (11a) de la deuxième section (7b) du deuxième élément d'angle (7) et que le premier élément individuel (9) est placé dans des deuxièmes et troisièmes approfondissements (11b respectivement 11c) du deuxième élément d'angle (7) respectivement du troisième élément d'angle (8).

8. Composant de cadre selon la revendication 6 ou 7,
**caractérisé par le fait qu'**
un deuxième élément individuel (9') est installé sur la face externe de la troisième section (8c) du troisième élément d'angle et qu'au cas où le deuxième élément partiel (2) soit un châssis, la vitre (3) est placée entre le deuxième élément individuel (9') et la première section (7a) du deuxième élément d'angle (7).

9. Composant de cadre selon une des revendications 6 - 8,
**caractérisé par le fait qu'**
un espace intermédiaire (12) est placé entre les sections du deuxième élément d'angle et la zone latérale de la deuxième section (8b) du troisième élément d'angle.

10. Composant de cadre selon la revendication 9,
**caractérisé par le fait qu'**
une armature (4) est installée dans la zone de l'espace intermédiaire (12).

11. Composant de cadre selon la revendication 9 ou 10,
**caractérisé par le fait que**
l'armature (4) est fixée au premier élément individuel (9).

12. Composant de cadre selon une des revendications mentionnées ci-dessus,
**caractérisé par le fait que**
le deuxième élément d'angle (7) comprend les premières jusqu'aux cinquièmes sections (7a - 7e) et que la zone finale de la cinquième section (7e) se prolonge dans le troisième approfondissement (11c) de la deuxième section (8b) du troisième élément d'angle (8).

13. Composant de cadre selon la revendication 12,
**caractérisé par le fait qu'**
un troisième élément individuel (9") est inséré entre la cinquième section (7e) et le deuxième approfondissement (11b) de la deuxième section (7b) du deuxième élément d'angle (7).

14. Composant de cadre selon la revendication 13,
**caractérisé par le fait que**
des armatures (4) sont installées dans les espaces intermédiaires (12) formés par les premiers, deuxièmes et troisièmes éléments d'angle (6, 7, 8) ainsi que des éléments individuels (9, 9', 9").

15. Composant de cadre selon la revendication 13 ou 14,
**caractérisé par le fait que**
les éléments d'angle (6, 7, 8) ainsi que les éléments individuels (9, 9', 9") sont couverts d'une couche protectrice des deux côtés.

16. Composant de cadre selon une des revendications 3 - 15,
**caractérisé par le fait que**
le premier élément partiel (1) et/ou le deuxième élément partiel (2) présentent des zones internes (15).

17. Composant de cadre selon une des revendications 3 - 15,
**caractérisé par le fait que**
des premiers et deuxièmes petits tubes d'aération (13, 13') destinés à l'aération de la vitre (3) sont installés dans le deuxième élément partiel (2) qui est surtout formé en tant que châssis.

18. Composant de cadre selon la revendication 17,
**caractérisé par le fait que**
les petits tubes d'aération (13, 13') ont des zones de tête (14) élargies dans la zone finale.
